# EUROPÄISCHE PATENTSCHRIFT

(11) **EP 0 570 766 B1**
(45) Veröffentlichungstag und Bekanntmachung des Hinweises auf die Patenterteilung: **20.12.1995**
(21) Anmeldenummer: 93107275.5
(22) Anmeldetag: 05.05.1993
(51) Int. Cl.: G21F 9/00, F22B 37/48

(54) **Verfahren zum Reinigen eines geschlossenen Behälters**
Process for cleaning a closed container
Procédé de nettoyage d'un récipient fermé

(30) Priorität: 18.05.1992 DE 4216383
(43) Veröffentlichungstag der Anmeldung: 24.11.1993
(73) Patentinhaber: SIEMENS AKTIENGESELLSCHAFT, 80333 München (DE)
(72) Erfinder: Adloff, Margit, W-8500 Nürnberg 50 (DE)

(56) Entgegenhaltungen:
- EP-A- 0 273 182
- WO-A-86/07184
- GB-A- 2 159 320
- US-A- 3 873 362
- US-A- 4 610 728

## Beschreibung

Die Erfindung betrifft ein Verfahren zum Reinigen eines geschlossenen Behälters, insbesondere eines Dampferzeugers, durch eine in den Behälter eingebrachte oder in ihm erzeugte Reinigungslösung, wobei zumindest ein Teilvolumen der Reinigungslösung nach einer chemischen und/oder physikalischen Einwirkung auf den Behälter zunächst im Behälter verbleibt.

Ein derartiges Reinigungsverfahren ist z.B. aus der Europäischen Patentschrift 0 273 182 bekannt. Mit einem solchen Verfahren wird häufig die Sekundärseite eines Dampferzeugers gereinigt, der Bestandteil eines Kernkraftwerkes oder auch eines konventionellen Kraftwerkes sein kann. Im Hauptschritt des Reinigungsverfahrens werden im Behälter befindliche Verunreinigungen, beispielsweise Eisenoxid, die an Wänden des Behälters haften können, durch die Reinigungslösung abgelöst. Die Reinigungslösung ist nach dem Hauptschritt des Verfahrens mit Verunreinigungen angereichert. Darüber hinaus sind für die Reinigung erforderliche Chemikalien Bestandteil der verbleibenden Reinigungslösung.

Es ist daher in der Regel erforderlich, daß die verbleibende gebrauchte Reinigungslösung als Sekundärabfall entsorgt wird. Sie muß entweder sicher gelagert werden oder mit einem besonderen Verfahren unschädlich gemacht werden.

Es sind folglich entweder aufwendige Lagerbehälter zur Verfügung zu stellen, und/oder es müssen zusätzliche aufwendige Entsorgungsverfahren durchgeführt werden, die besondere Einrichtungen notwendig machen.

Der Erfindung liegt die Aufgabe zugrunde, ein Verfahren zum Reinigen eines geschlossenen Behälters anzugeben, mit dem bei unveränderter Reinigungsleistung der notwendige Aufwand für die Entsorgung der verbleibenden Lösung verkleinert wird.

Die Aufgabe wird gemäß der Erfindung dadurch gelöst, daß im Behälter ein Druck, der höher als der äußere Druck ist, und eine Temperatur, die mindestens der Siedetemperatur der Reinigungslösung beim äußeren Druck entspricht, gegeben sind, daß der Behälter dann für eine Zeitspanne zum Abdampfen geöffnet wird, und daß dann ein durch Eindampfen verkleinertes Restvolumen der Reinigungslösung aus dem Behälter entfernt wird.

Das Abdampfen ist also nicht ein Bestandteil der eigentlichen Reinigung, sondern wird erst vorgenommen, wenn die Reinigung im wesentlichen abgeschlossen ist. Das Abdampfen verkleinert das Restvolumen der Reinigungslösung nach der eigentlichen Reinigung.

Unter der Bedingung, daß die Temperatur im Behälter gleich oder größer als die Siedetemperatur der Reinigungslösung beim äußeren Druck ist, wird durch den Druckabfall im Behälter nach dem Öffnen dort ein Siedevorgang in der Reinigungslösung ausgelöst. Dabei tritt Wasserdampf zunächst in den Gasraum im Behälter aus. Der Dampf verläßt dann den Behälter durch die Öffnung. Durch das Abdampfen verringert sich das Volumen der Reinigungslösung. Das verbleibende Restvolumen hat eine höhere Konzentration der chemisch oder physikalisch gelösten Stoffe. Bedingt durch das deutlich verkleinerte Restvolumen kann vorteilhafterweise Lagerraum eingespart werden, ohne daß aufwendige chemische Entsorgungsverfahren eingesetzt werden müßten. Das Restvolumen, das aus dem Behälter entfernt wird, kann aber auch zusätzlichen Verfahren unterzogen werden.

Mit dem Verfahren nach der Erfindung wird auch der Vorteil erzielt, daß die nach der eigentlichen Reinigung verbleibende Reinigungslösung unmittelbar im Behälter eingedampft werden kann. Die Lösung muß nicht in eine separate Anlage überführt werden. Zum Abdampfen und damit zum Verkleinern des Volumens der Reinigungslösung ist vorteilhafterweise in der Regel keine Energiezufuhr notwendig. Die Restwärme aufgrund der vorangegangenen Reinigungsschritte reicht dazu aus, daß nach dem Öffnen des Behälters allein durch den Druckabfall und ohne Wärmezufuhr der Siedevorgang und damit das Abdampfen einsetzen.

Sofern es sich bei dem zum reinigenden geschlossenen Behälter um einen Dampferzeuger handelt, kann beispielsweise zum Abdampfen mindestens ein ohnehin vorhandenes Ventil für eine Zeitspanne geöffnet werden. Das Ventil kann z.B. ein Frischdampfabblaseventil sein. Damit wird der Vorteil erzielt, daß mit einer vorhandenen Einrichtung das zu entsorgende Restvolumen deutlich verkleinert werden kann.

Mit dem Verfahren nach der Erfindung wird insbesondere der Vorteil erzielt, daß mit geringem Aufwand, insbesondere ohne Energiezufuhr, direkt im Behälter, das zu entsorgende Restvolumen der Reinigungslösung deutlich verkleinert wird. Damit kommt man vorteilhafterweise mit einem kleinen Lagerraum für das Restvolumen aus und benötigt keine aufwendigen zusätzlichen Einrichtungen zur Durchführung des Verfahrens.

Das Verfahren nach der Erfindung wird anhand der Zeichnung näher erläutert:

Die Zeichnung zeigt einen Dampferzeuger, der teilweise mit Reinigungslösung gefüllt ist.

Die Reinigung eines Dampferzeugers 1 erfolgt durch eine Reinigungslösung L, die eingespeist wird oder im Dampferzeuger 1 erzeugt wird. Nach als solchen bekannten Reinigungsschritten verbleibt die Reinigungslösung L im Dampferzeuger 1. Die Lösung L enthält dann auch die chemisch oder physikalisch abgelösten Verunreinigungen, die z.B. Metalloxide sein können. Nach den Hauptreinigungsschritten ist der Dampferzeuger 1 ungefähr zur Hälfte mit der nicht mehr benötigten Lösung L gefüllt. Diese Lösung L muß beseitigt werden. Im Dampferzeuger 1 herrscht zu diesem Zeitpunkt ein Druck, der höher ist als der äußere Druck. Der äußere Druck ist der Druck in der Umgebung des Dampferzeugers 1. Außerdem ist die Temperatur im Dampferzeuger 1 gleich oder größer als die Siedetemperatur der Lösung L. Das ist auf die Notwendigkeiten der vorangegangenen Reinigungsschritte zurückzuführen.

Das Verfahren nach der Erfindung kann direkt im Dampferzeuger 1 durchgeführt werden. Es sind keine aufwendigen zusätzlichen Einrichtungen, wie ein separater Verdampfer, notwendig, in den die Lösung L erst aus dem Dampferzeuger 1 umgefüllt werden müßte. Das Verfahren nach der Erfindung sieht daher vor, daß ein Frischdampfabblaseventil, das sich in einem Anschluß 2 am oberen Teil des Dampferzeugers 1 befindet, für eine Zeitspanne geöffnet wird. Daraus ergibt sich eine Druckentlastung im Inneren des Dampferzeugers 1, was ohne Energiezufuhr zu einem Siedevorgang in der Reinigungslösung L führt. Durch diesen Siedevorgang wird Wasserdampf D freigesetzt, der zunächst in den Gasraum 1a des Dampferzeugers 1 aufsteigt und dann den Dampferzeuger 1 durch das offene Frischdampfabblaseventil verläßt. Durch dieses Abdampfen verringert sich das Volumen der Lösung L. Der Flüssigkeitsstand der Lösung L bewegt sich vom Füllstand 3 zum Füllstand 4.

Das nach dem Entweichen verbleibende Restvolumen R der Lösung L ist so klein, daß ein erforderlicher Lagerraum nur sehr klein zu sein braucht, wodurch die Wirtschaftlichkeit des gesamten Reinigungsverfahrens deutlich erhöht wird.
Auch, falls eine Weiterbehandlung des Restvolumens R vorgesehen sein sollte, ist durch das verringerte Volumen eine erhöhte Wirtschaftlichkeit gegeben.
Sofern ein solches Restvolumen R verfestigt werden soll, kommt man nicht nur mit einem kleinen Lagerraum, sondern darüber hinaus auch mit wenig Verfestigungsmaterial aus.

Das Verfahren gemäß der Erfindung ist einfach durchführbar und erhöht die Wirtschaftlichkeit von Reinigungsverfahren für geschlossene Behälter, insbesondere für Dampferzeuger 1.

## Patentansprüche

1. Verfahren zum Reinigen eines geschlossenen Behälters (1), insbesondere eines Dampferzeugers (1), durch eine in den Behälter (1) eingebrachte oder in ihm erzeugte Reinigungslösung (L), wobei zumindest ein Teilvolumen der Reinigungslösung (L) nach einer chemischen und/oder physikalischen Einwirkung auf den Behälter (1) zunächst im Behälter (1) verbleibt,
**dadurch gekennzeichnet,** daß im Behälter (1) ein Druck, der höher als der äußere Druck ist, und eine Temperatur, die mindestens der Siedetemperatur der Reinigungslösung (L) beim äußeren Druck entspricht, gegeben sind, daß der Behälter (1) dann für eine Zeitspanne zum Abdampfen geöffnet wird, und daß dann ein durch Eindampfen verkleinertes Restvolumen (R) der Reinigungslösung (L) aus dem Behälter (1) entfernt wird.

2. Verfahren nach Anspruch 1,
**dadurch gekennzeichnet,** daß an einem Dampferzeuger (1) zum Abdampfen mindestens ein Frischdampfabblaseventil für eine Zeitspanne geöffnet wird.

## Claims

1. Method for cleaning a closed container (1), in particular a steam generator (1), by means of a cleaning solution (L) placed in the container (1) or produced therein, wherein at least a partial volume of the cleaning solution (L) remains for the moment in the container (1) after a chemical and/or physical effect on the container (1), characterised in that a pressure which is greater than the external pressure, and a temperature which corresponds at least to the boiling temperature of the cleaning solution (L) at the external pressure, are provided in the container (1), in that the container (1) is then opened for a time for evaporation, and in that a residual volume (R) of cleaning solution (L), which is reduced by evaporation, is then removed from the container (1).

2. Method according to claim 1, characterised in that, on a steam generator (1), for evaporation, at least one fresh steam blow-off valve is opened for a time.

## Revendications

1. Procédé de nettoyage d'un récipient (1) fermé, en particulier d'un générateur de vapeur (1), par un détergent (L) introduit dans le récipient ou produit dans celui-ci, au moins un volume partiel du détergent (L) restant d'abord dans le récipient (1), après une action chimique et/ou physique sur le récipient (1), caractérisé en ce que dans le récipient (1) une pression qui est supérieure à la pression extérieure, et une température qui correspond au moins à la température d'ébullition du détergent (L) à la pression extérieure, en ce que l'on ouvre ensuite le récipient (1) pendant un certain laps de temps pour laisser échapper la vapeur et en ce que l'on élimine ensuite du récipient (1) un volume résiduel (R) du détergent (L), réduit par évaporation.

2. Procédé selon la revendication 1, caractérisé en ce que pendant un certain laps de temps est ouverte sur un générateur de vapeur (1) au moins une soupape d'évacuation de vapeur fraîche pour laisser échapper la vapeur.
